# EUROPÄISCHE PATENTSCHRIFT

(11) **EP 1 584 777 B1**
(45) Veröffentlichungstag und Bekanntmachung des Hinweises auf die Patenterteilung: **15.10.2008**
(21) Anmeldenummer: 05006470.8
(22) Anmeldetag: 24.03.2005
(51) Int. Cl.: E05B 65/20, E05B 17/22

(54) **Schliesssystem für ein Fahrzeug und Verfahren zu dessen Betrieb**
Closure system for a vehicle and method of operation thereof
Système de fermeture pour un véhicule et son procédé de fonctionnement

(30) Priorität: 05.04.2004 DE 102004017243
(43) Veröffentlichungstag der Anmeldung: 12.10.2005
(73) Patentinhaber: Bayerische Motoren Werke Aktiengesellschaft, 80788 München (DE); Huf Hülsbeck & Fürst GmbH & Co. KG, 42551 Velbert (DE)
(72) Erfinder: Pollmann, Rainer, 84424 Isen (DE); Rohlfing, Manfred, 42549 Velbert (DE); Bandl, Peter, 84032 Altdorf (DE); Witte, Martin, 48683 Ahaus (DE)
(74) Vertreter: Schneider, Peter Christian

(56) Entgegenhaltungen:
- WO-A-03/071069
- DE-A1- 10 204 025
- DE-A1- 19 620 059
- US-A1- 2003 101 781

## Beschreibung

Die Erfindung betrifft ein Schließsystem für ein Fahrzeug mit mindestens einem Fahrzeugzugang, wobei das Schließsystem einen Außengriff mit mindestens einem kapazitiven Sensor umfaßt, über den mit Hilfe einer Steuereinheit und einer fahrzeugseitigen Sende-/Empfangseinheit in Wirkverbindung mit einem bedienerseitigen Datenträger bei einer Aktivierung einer an dem Außengriff angeordneten ersten Schaltfläche des Sensors, eine Ver-/Entriegelungsfunktion des Fahrzeugs mittels einer Verriegelungsvorrichtung einleitbar ist.

Die Erfindung betrifft weiterhin ein Verfahren zum Betrieb eines Schließsystems für ein Fahrzeug, bei dem eine Ver-/Entriegelung eines oder mehrerer Fahrzeugzugänge durch eine Aktivierung einer ersten Schaltfläche eines an einem Außengriff angeordneten kapazitiven Sensors, in Wirkverbindung mit einer Steuereinheit und einer mit einem bedienerseitigen Datenträger kommunizierenden fahrzeugseitigen Sende-/Empfangseinheit eingeleitet wird.

Moderne Fahrzeuge, insbesondere Kraftfahrzeuge, werden zur Erhöhung des Bedienungskomforts zunehmend mit schlüssellosen Schließsystemen ausgestattet. Derartige Schließsysteme sind beispielsweise aus der DE 196 17 038 C2 und der DE 102 04 025 A1 bekannt. Bei diesen, auch "Passive Entry" genannten Türschließsystemen, entfällt die Bedienung der üblichen Funkfernbedienung am Fahrzeugschlüssel zum Entriegeln, bzw. Verriegeln des Fahrzeugs über eine Verriegelungsvorrichtung, insbesondere eine Zentralverriegelung. Stattdessen wird bei der Annäherung oder Berührung des Türaußengriffs der Fahrzeugtür ein Sensor aktiviert, der die Betätigung der Zentralverriegelung auslöst, wenn der Bediener dazu berechtigt ist. Der berechtigte Bediener trägt einen Datenträger bei sich, der bei Annäherung an das Fahrzeug in eine bidirektionale Kommunikation mit einer fahrzeugseitigen Sende-/Empfangseinheit tritt, bei der seine Zugangsberechtigung durch einen Austausch von Zahlencodes überprüft wird. Als Sensoren kommen meist kapazitive Sensoren zum Einsatz, die zumindest teilweise in den Türgriff integriert sind. Diese Sensoren sind als Kondensatoren ausgebildet, die bei einer Annäherung oder Berührung durch den Bediener sensiert, d.h. aktiviert werden. Bei der Annäherung der Hand des Bedieners ändert sich die Kapazität zwischen den Elektroden des Kondensators dadurch, dass der Bediener mit der einen Elektrode eine kapazitiv wirksame Verbindung bildet oder dass die menschliche Hand als ein Dielektrikum zwischen den Elektroden wirkt. Überschreitet die Kapazität einen bestimmten Wert, spricht der Sensor an. Über die, von einer Steuereinheit erfasste Kapazität, bzw. Kapazitätsänderung, kann dann die Entriegelung bel einer zuvor oder gleichzeitig erfolgten positiven Identifizierung des Bedieners eingeleitet werden. Zur Verriegelung, bzw. Wiederverriegelung des Fahrzeugs kann dann dieser oder ein weiterer separater kapazitiver Sensor zum Einsatz kommen. Der Bediener aktiviert dabei den Sensor durch Berühren, bzw; Vorbeistreichen an einer Schaltfläche des Sensors, wobei wiederum die Berechtigung für eine Aktion über den Datenträger überprüft wird.

Als problematisch bei den bekannten schlüssellosen Schließsystemen hat sich erwiesen, dass ihre Betriebssicherheit durch Umwelteinflüsse beeinträchtigt werden kann. Insbesondere kann eine unbeabsichtigte Verriegelung des Fahrzeugs ausgelöst werden, wenn sich der Bediener mit einem gültigen Datenträger in der unmittelbaren Nähe des Türaußengriffs befindet und dann die Schaltfläche des Verriegelungssensors dieses Türaußengriffs mit Wasser oder Schnee beaufschlagt wird. Die Kapazität des Sensors kann dadurch einen Wert überschreiten, der eine Fehlfunktion durch Umwelteinflüsse verursacht, da der kapazitive Sensor nicht unterscheiden kann, ob er durch eine menschliche Hand oder durch Umwelteinflüsse ausgelöst wird. Dadurch können beispielsweise im Wagen befindliche Personen ungewollt und unbemerkt eingesperrt werden.

Aus der DE 196 20 059 A1 ist ein Schließsystem mit einem sogenannten dynamischen kapazitiven Näherungssensor, bzw. Näherungsschalter bekannt. Dieser Sensor schaltet nur dann, wenn sich die Kapazität zwischen einer einem Türgriff zugeordneten Ansprachelektrode und einer Bezugselektrode (Massepotential) mit einer Geschwindigkeit, die größer als eine Grenzgeschwindigkeit ist, ändert. Dadurch sollen Fehlfunktionen durch Umwelteinflüsse verhindert werden.

Nachteilig bei dem bekannten System wirkt sich aus, dass sowohl bei der Bedienung durch die menschliche Hand als auch durch Regen oder Schnee durchaus höchst unterschiedliche Änderungen, bzw. Änderungsgeschwindigkeiten der Kapazitäten (Kapazitätsgradienten) des Sensors vorkommen können. So kann einerseits auch der Bediener sich sehr langsam nähern oder entfernen, bzw. den Sensor sehr langsam betätigen, was dann dazu führen würde, dass die Tür nicht wunschgemäß entriegelt, bzw. verriegelt wird. Andererseits können auch durch Niederschläge schnelle Kapazitätsänderungen erzeugt werden. Ein zuverlässiger Schutz gegen Fehlfunktionen wird damit eher nicht erreicht. Zudem ist eine relativ aufwendige elektronische Schaltung notwendig, um die Geschwindigkeitsänderungen der Kapazität zu erfassen und auszuwerten.

Aufgabe der vorliegenden Erfindung ist es daher, die bekannten schlüssellosen Schließsysteme für Fahrzeuge so zu verbessern, dass mit verringertem Aufwand Fehlfunktionen vermieden werden und ihre Betriebssicherheit erhöht wird.

Die Aufgabe wird erfindungsgemäß in Verbindung mit dem Oberbegriff des Anspruchs 1 dadurch gelöst dass der Sensor mindestens eine zweite Schaltfläche aufweist, die für Umwelteinflüsse zugänglich und für einen Bediener nicht oder nur schwer zugänglich angeordnet ist, sodass bei einer normalen Bedienung der Schließeinrichtung eine Beaufschlagung dieser Schaltfläche nicht durch den Bediener, wohl aber durch Umwelteinflüsse hervorgerufen werden kann, wobei mittels der zweiten Schaltfläche eine Beaufschlagung des Sensors durch Umwelteinflüsse von der Aktivierung des Sensors durch den Bediener über eine Erfassung von schaltflächenselektiven Signaländerungen an dem Sensor unterscheidbar ist, weil die Steuereinheit eine umweltbedingte Aktivierung des Sensors aufgrund einer Beaufschlagung beider Schaltflächen erkennt.

Der kapazitive Sensor zur Verriegelung, bzw. Entriegelung, besteht nicht nur aus einer, sondern mindestens aus zwei, räumlich getrennt angeordneten Schaltflächen. Diese Schaltflächen wirken als eine zweiteilige Ansprechelektrode des kapazitiven Sensors, bei deren Berührung oder Annäherung sich die Kapazität des durch den Sensor gebildeten Kondensators ändert. Die Schaltflächen sind über eine Fahrzeuglogik mit der Steuereinheit verbunden. Von der Steuereinheit sind Kapazitätsänderungen an den Schaltflächen selektiv erfassbar und mittels der Fahrzeuglogik, die beispielsweise als eine elektronische Schaltungsanordnung mit logischen Verknüpfungen aufgebaut ist, auswertbar. Somit kann mit Hilfe der zweiten, für den Bediener unzugänglich angeordneten Schaltfläche, die Steuereinheit auf einfache Weise eine Aktivierung der Verriegelungsvorrichtung des Fahrzeugs durch einen berechtigten Bediener von einer Fehlfunktion durch die Beaufschlagung des kapazitiven Sensors durch Umwelteinflüsse unterscheiden.

Als Verriegelungsfunktion wird sowohl das Ent-/Verriegeln einzelner Fahrzeugzugänge über einzelne Fahrzeugschlösser als auch aller Fahrzeugzugänge über eine Zentralverriegelung verstanden. Fahrzeugzugänge sind nicht nur Fahrzeugtüren, sondern auch andere Zugänge, beispielsweise Kofferraumklappen, Motorhauben oder Fahrzeugverdecke. Unter Umwelteinflüssen werden dabei nicht nur natürliche Niederschläge in Form von Regen, Schneefall oder Eis, sondern auch künstlich herbeigeführte äußere Einflüsse, beispielsweise durch eine Fahrzeugwäsche, verstanden.

Die zweite Schaltfläche ist nicht oder nur schwer für den Bediener zugänglich, d.h. aktivierbar, sodass bei einer normalen Bedienung der Schließeinrichtung eine Beaufschlagung dieser Schaltfläche nicht durch den Bediener, wohl aber durch Umwelteinflüsse hervorgerufen werden kann. Der Sensor schaltet also nicht, wenn beide Schaltflächen durch Umwelteinflüsse, beispielsweise durch eine kapazitiv wirksame Befeuchtung bei Regen, beaufschlagt werden und sich gleichzeitig der berechtigte Bediener, bzw. der Datenträger des Bedieners, in der Nähe des Sensors befindet. Insbesondere wird bei einer Beaufschlagung beider Schaltflächen (mit vergleichbaren Kapazitätsänderungen) ein Umwelteinfluss erkannt, da die zweite Schaltfläche nicht von dem Bediener betätigt sein kann, und die Umwelteinflüsse in der Regel beide Schaltflächen beaufschlagen, solange der Bediener die erste Schaltfläche nicht abdeckt. Dadurch wird die Betriebsicherheit des Schließsystems erhöht. Ungewollte Aktionen der Verriegelungsvorrichtung werden vermieden.

Der Sensor mit den zwei Schaltflächen ist als ein Verriegelt-Sensor zur Verriegelung einer oder mehrerer Fahrzeugtüren besonders nützllch, da er ein ungewolltes Einsperren von im Fahrzeug sich befindenden Personen durch eine Fehlfunktion des Schließsystems, aufgrund von Umwelteinflüssen auf den kapazitiven Sensor, zuverlässig verhindert.

Das Schliefisystem ist besonders kompakt und kostengünstig im Aufbau sowie einfach und sicher zu bedienen, wenn die erste Schaltfläche des Sensors an einer gut erreichbaren Stelle an einer Griffvorderseite des Türaußengriffs (wie bei den bisherigen kapazitiven Sensoren mit einer Schaltfläche) angeordnet ist, und die zweite Schaltfläche an einer für die Hand des Bedieners unzugänglichen Stelle des Türaußengrifts angeordnet ist. Dies ist besonders einfach bei einem separaten Verriegelt-Sensor zu realisieren. Um das Fahrzeug zu verriegeln, streicht der Bediener dann einfach über die Griffvorderseite. Da der Bediener dabei nicht die zweite Schaltfläche berühren kann, ist ein versehentliches Blockieren einer gewollten Verriegelung ausgeschlossen. Besonders effektiv kann das Schließsystem in Wirkverbindung mit einem Identifikationsgeber, kurz ID-Geber, vorzugsweise einem Transponder) eingesetzt werden, mit dem eine Datenabfrage zur Identifizierung des Bedieners durchgeführt werden kann. Es ist denkbar, dass bel einer eindeutig erkannten Beaufschlagung beider Schaltflächen durch Umwelteinflüsse die Steuereinheit an die Sende-/Empfangseinheit ein ontsprechendes Signal leitet, worauf die Identifizierungsprozedur unterbunden wird. Dadurch kann die Betriebssicherheit des Systems weiter verbessert werden.

Die bekannten Verfahren zum Betrieb einer Schließeinrichtung für ein Fahrzeug haben die oben beschriebenen Nachteile.

Weitere Aufgabe der vorliegenden Erfindung ist es daher, die bekannten Verfahren zum Betrieb einer Schließeinrichtung für ein Fahrzeug so zu verbessern, dass sie eine erhöhte Betriebssicherheit gewährleisten.

Die Aufgabe wird erfindungsgemäß von dem Segentomol des Anspruchs 9 gelöst.

Dadurch, dass eine durch Umwelteinflüsse bedingte Beaufschlagung des Sensors mit Hilfe der zweiten Schaltfläche erkannt wird, werden zuverlässig ungewollte Aktionen des Schließsystems vermieden. Insbesondere wird das Fahrzeug verriegelt, bzw. gesichert, wenn nur die (gut) zugängliche Fläche des Sensors berührt wird und sich zugleich ein gültiger Datenträger, vorzugsweise ein ID-Geber in der unmittelbaren Nähe befindet. Werden hingegen beide Flächen des Sensors, beispielsweise mit Wasser beaufschlagt, erkennt die Fahrzeuglogik, dass es sich nicht um eine menschliche Hand handelt, und es wird keine Aktion (Verriegelung) ausgeführt. Selbstverständlich wird das Fahrzeug auch verriegelt, wenn an den beiden Schaltflächen signifikant unterschiedliche Kapazitäten aufgrund einer Aktivierung der ersten Schaltfläche durch den Bediener und einer Beaufschlagung der zweiten Schaltfläche durch Umwelteinflüsse auftreten. Dadurch wird sichergestellt, dass auch bei einer Beaufschlagung des Sensors durch Umwelteinflüsse, beispielsweise bei Regen, die Funktion des Schließsystems gewährleistet ist.

Weitere Einzelheiten der Erfindung ergeben sich aus der nachfolgenden ausführlichen Beschreibung und der beigefügten Zeichnung, in der eine bevorzugte Ausführungsform der Erfindung beispielsweise veranschaulicht ist. Die Figur 1 zeigt ein Blockschemadiagramm eines Schließsystems eines Fahrzeugs.

Ein Schließsystem für ein Fahrzeug besteht im Wesentlichen aus einem kapazitiven Sensor 1 und einer Verriegelungsvorrichtung 9, die über eine Steuereinheit 5 ansteuerbar ist.

Der Sensor 1 ist mit zwei Schaltflächen 2, 3 als Ansprechelelttroden ausgebildet. Mit einer nicht dargestellten Bezugselektrode, beispielsweise als Massepotenzial ausgebildet, bildet der Sensor 1 mit den Schaltflächen 2, bzw. 3, einen Kondensator, Die erste Schaltfläche 2 ist in einer Vorderseite eines Türaußengriffs 4 einer nicht dargestellten Fahrzeugtür angeordnet. Die zweite Schaltfläche 3 befindet sich an einer unzugänglichen Stelle des Türaußengriffs 4, die in der Figur 1 angedeutet ist. Die beiden Schaliflächen 2, 3 sind mit der Steuereinheit 5 verbunden, die vorteilhaft an einer zentralen Stelle im Fahrzeug angeordnet ist. Die Steuereinheit 5 ist ihrerseits mit der Verriegelungsvorrichtung 9 und mit einer Sende-/Empfangseinheit 7 verbunden. Die Sende-/Empfängseinheit 7 ist im Bereich der Fahrzeugtür, vorteilhaft in dem Türaußengriff 4, angeordnet. An dem Türaußengriff 4 ist ein Fahrzeugtürschloss 10 zur Ver-/Entriegelung der Fahrzeugtür vorgesehen, das über die Verriegelungsvorrichtung 9, vorteilhaft als eine Zentralverriegelung ausgebildet, betätigbar ist. Weiterhin ist ein Datenträger 8 vorhanden, der von einem Bediener mitführbar ist. Der Datenträger 8 ist vorteilhaft als ein ID-Geber, beispielsweise im Scheckkartenformat, in der an sich bekannten Transpondertechnologie ausgebildet. Der ID-Geber 8 und die Sende-/Empfangseinheit 7 sind für eine bidirektionale Kommunikation ausgebildet. Der Steuereinheit 5 ist zudem eine Fahrzeuglogik 6 zugeordnet, mit der die von dem Sensor 1, bzw. den Schaltflächen 2, 3 ausgehenden Signale auswertbar sind. Die beiden Schaltflächen 2,3 des Sensors 1 bilden in Wirkverbindung mit der Steuereinheit 5 und dem ID-Geber 8 ein Sicherheitssystem für die Schließeinrichtung.

Ein Verfahren zum Betrieb eines Schließsystems für ein Fahrzeug beruht im Wesentlichen darauf, dass eine Beaufschlagung eines kapazitiven Sensors 1 mit zwei Schaltflächen 2 und 3 schaltflächenselektiv ausgewertet wird,

Die Funktionsweise des Verfahrens soll am Beispiel einer Sicherheitsfunktion gegen eine ungewollte Verriegelung des Fahrzeugs an der oben beschriebenen Vorrichtung erläutert werden. Dazu wird ein Szenario angenommen, bei dem sich ein Bediener nach dem Verlassen des Fahrzeugs in der unmittelbaren Nähe des Türaußengrififs 4 einer Fahrzeugtür befindet, während sich weitere Insassen (noch) im Fahrzeug befinden. Gleichzeitig möge das Fahrzeug Umwelteinflüssen in Form von Regen ausgesetzt sein. Dabei möge der Türaußengriff 4, insbesondere die beiden Schaltflächen 2 und 3, mit Wasser beaufschlagt werden. Der Bediener trägt den ID-Geber 8 bei sich, Über die Sende-/Empfangseinheit 7 wird an den ID-Geber (Transponder) 8 drahtlos eine Berechtigungsanfrage zur Verriegelung des Fahrzeugs gerichtet, insbesondere dadurch, dass sich der Transponder 8 in einem Induktionsfeld der Sende-/Empfangseinheit 7 bewegt. Daraufhin sendet der Transponder 8 ein Signal aus, und es tritt ein bidirektionaler Dialog ein, bei dem anhand einer Codierung der ausgetauschten Signale die Steuereinheit 5 die Berechtigung des Bedieners zu einer Aktion (Verriegelung) überprüft. Bei positiver Überprüfung, d.h. bei einer festgestellten Berechtigung, würde nach dem bisherigen Stand der Technik, aufgrund der Beaufschlagung der Schaltfläche des Kapazitiven Sensors und dessen damit verbundener Kapazitätsänderung, dies als Verriegelungswunsch interpretiert, worauf das Fahrzeug ungewollt verriegelt würde und die noch im Fahrzeug befindlichen Personen eingesperrt wären. Erfindungsgemäß wird dies nun dadurch verhindert, dass die Steuereinheit 5 die Beaufschlagung beider Schaltflächen 2, 3 und die dadurch hervorgerufene Kapazitätsänderung selektiv erfasst. Die Fahrzeuglogik 6 registriert insbesondere ein Sensorsignal der zweiten, für den Bediener unzugänglichen Schaltfläche 3 und erkennt, das es sich nicht um eine menschliche Hand handelt. Somit wird keine ungewollte Aktion (Verriegelung) ausgeführt. Selbstverständlich erkennt die Fahrzeuglogik, anhand von unterschiedlichen Sensorsignalen (Kapazitätsänderungen) an den Schaltflächen auch, wenn bei einer Beaufschlagung der zweiten Schaltfläche 3 bei Regen, gleichzeitig der Bediener durch Überstreichen der ersten Schaltfläche 2 einen Verriegelungswunsch bekundet,. worauf die Steuereinheit 5 die Verriegelung des Fahrzeugs über die Verriegelungsvorrichtung 9 wunschgemäß ausführt.

### Bezugszeichenliste

- 1: kapazitiver Sensor
- 2: erste Schaltfläche
- 3: zweite Schaltfläche
- 4: Türaußengriff
- 5: Steuereinheit
- 6: Fahrzeuglogik
- 7: Sende-/Empfangseinheit
- 8: Datenträger
- 9: Verriegelungsvorrichtung
- 10: Fahrzeugtürschloss

## Patentansprüche

1. Schließsystem für ein Fahrzeug mit mindestens einem Fahrzeugzugang, wobei das schließsystem einen Außengriff (4) mit mindestens einem kapazitiven Sensor (1) umfaßt, über den mit Hilfe einer Steuereinheit (5) und einer fahrzeugseitigen Sende-/Empfangseinheit (7) in Wirkverbindung mit einem bedienerseitigen Datenträger (8) bei einer Aktivierung einer an dem Außengriff (4) angeordneten ersten Schaltfläche (2) des Sensors, eine Ver/Entriegelungsfunktion des Fahrzeugs mittels einer Verriegelungsvorrichtung (9) einleitbar ist, **dadurch gekennzeichnet, dass** der Sensor (1) mindestens eine zweite Schaltfläche (3) aufweist, die für Umwelteinflüsse zugänglich und für einen Bediener nicht oder nur schwer zugänglich angeordnet ist, sodass bei einer normalen Bedienung der Schließeinrichtung eine Beaufschlagung dieser Schaltfläche nicht durch den Bediener, wohl aber durch Umwelteinflüsse hervorgerufen werden kann, wobei mittels der zweiten Schaltfläche eine Beaufschlagung des Sensors (1) durch Umwelteinflüsse von der Aktivierung des Sensors (1) durch den Bediener über eine Erfassung von schaltflächenselektiven Signaländerungen an dem Sensor (1) unterscheidbar ist, weil die Steuereinheit (5) eine umweltbedingte Aktivierung des Sensors (1) aufgrund einer Beaufschlagung beider Schaltflächen (2, 3) erkennt.

2. Schließsystem nach Anspruch 1, **dadurch gekennzeichnet, dass** mindestens ein Sensor (1) als ein separater Verriegelt-Sensor zur Verriegelung einer oder mehrerer Fahrzeugzugänge ausgebildet ist.

3. Schließsystem nach Anspruch 1 oder 2, **dadurch gekennzeichnet, dass** die Schaltflächen (2, 3) als Elektrodenelemente des Sensors (1) ausgebildet sind.

4. Schließsystem nach einem der Ansprüche 1 bis 3, **dadurch gekennzeichnet, dass** die Schaltflächen (2, 3) des Sensors (1) über eine Fahrzeuglogik (6) mit der Steuereinheit (5) verschaltet sind.

5. Schließsystem nach einem der Ansprüche 1 bis 4, **dadurch gekennzeichnet, dass** der Sensor (1) an einem Türaußengriff (4) einer Fahrzeugtür angeordnet ist.

6. Schließsystem nach einem der Ansprüche 1 bis 5, **dadurch gekennzeichnet, dass** die erste Schaltfläche (2) des Sensors (1) an einer Griffvorderseite des Türaußengriffs (4) angeordnet ist, und dass die zweite Schaltfläche (3) an einer für die Hand des Bedieners unzugänglichen Stelle des Türaußengriffs (4) angeordnet ist.

7. Schließsystem nach einem der Ansprüche 1 bis 6, **dadurch gekennzeichnet, dass** der Datenträger (8) als ein Identifikationsgeber ausgebildet ist.

8. Schließsystem nach Anspruch 7, **dadurch gekennzeichnet, dass** der als ein Identifikationsgeber ausgebildete Datenträger (8) ein Transponder ist.

9. Verfahren zum Betrieb eines Schließsystems für ein Fahrzeug, bei dem eine Ver-/Entriegelung eines oder mehrerer Fahrzeugzugänge durch eine Aktivierung einer ersten Schaltfläche (2) eines an einem Außengriff (4) angeordneten kapazitiven Sensors (1), in Wirkverbindung mit einer Steuereinheit (5) und einer mit einem bedienerseitigen Datenträger (8) kommunizierenden fahrzeugseitigen Sende-/Empfangseinheit (2) eingeleitet wird, **dadurch gekennzeichnet, dass** die Steuereinheit (5) mittels einer Fahrzeuglogik (6) eine Beaufschlagung der ersten Schaltfläche (2) des Sensors (1) und mindestens einer weiteren Schaltfläche (3) überwacht, die für Umwelteinflüsse zugänglich und für die Hand eines Bedieners nicht oder nur schwer zugänglich angeordnet ist, sodass bei einer normalen Bedienung der Schließeinrichtung eine Beaufschlagung dieser Schaltfläche nicht durch den Bediener, wohl aber durch Umwelteinflüsse hervorgerufen werden kann, und dass das Fahrzeug ver-/entriegelt wird, wenn ein Ver-/Entriegelungswunsch durch eine Aktivierung der ersten Schaltfläche (2) durch die Hand des Bedieners erkannt wird und eine Berechtigung mittels des Datenträgers (8) festgestellt wird, und dass das Fahrzeug nicht ver-/entriegelt wird, wenn die Steuereinheit (5) eine umweltbedingte Aktivierung des Sensors (1) aufgrund einer Beaufschlagung beider Schaltflächen (2, 3) erkennt.

## Claims

1. A closure system for a vehicle having at least one vehicle access point, wherein the closure system comprises an outer handle (4) with at least one capacitive sensor (1) via which, using a control unit (5) and a transmitter/receiver unit (7) mounted on the vehicle that cooperates with a data carrier (8) that is carried by the user, a locking/unlocking function of the vehicle can be initiated by means of a locking device (9) when a first control surface (2) of the sensor, which is mounted on the outer handle (4), is activated, **characterized in that** the sensor (1) has at least a second control surface (3) that is accessible to environmental influences and is arranged in a way that makes it impossible or very difficult for a user to access, so that in normal operation of the closure system this control surface cannot be contacted by the user, although it can be contacted by environmental influences, and wherein by means of the second control surface any contact made with the sensor (1) by environmental influences can be distinguished from activation of the sensor (1) by the user, by detecting control-surface-selective signal changes at the sensor (1), because the control unit (5) identifies environmentally induced activation of the sensor (1) from the fact that both control surfaces (2, 3) are contacted.

2. A closure system according to Claim 1, **characterized in that** at least one sensor (1) is designed as a separate locked state sensor for locking one or more vehicle access points.

3. A closure system according to Claim 1 or 2, **characterized in that** the control surfaces (2, 3) are designed as electrode elements of the sensor (1).

4. A closure system according to any of Claims 1 to 3, **characterized in that** the control surfaces (2, 3) of the sensor (1) are connected with the control unit (5) via a vehicle logic unit (6).

5. A closure system according to any of Claims 1 to 4, **characterized in that** the sensor (1) is arranged on an outer handle (4) of a vehicle door.

6. A closure system according to any of Claims 1 to 5, **characterized in that** the first control surface (2) of the sensor (1) is arranged on a front side of the outer door handle (4) and also **characterized in that** the second control surface (3) is arranged at a point on the outer door handle (4) where it cannot be accessed by the hand of the user.

7. A closure system according to any of Claims 1 to 6, **characterized in that** the data carrier (8) is designed as an identification transmitter.

8. A closure system according to Claim 7, **characterized in that** the data carrier (8), which is designed as an identification transmitter, is a transponder.

9. A method for operating a closure system for a vehicle in which the locking/unlocking of one or more vehicle access points is initiated by activating a first control surface (2) of a capacitive sensor (1) arranged on an outer handle (4), cooperating with a control unit (5) and a transmitter/receiver unit (7) that is mounted on the vehicle and communicates with a data carrier (8) that is carried by the user, **characterized in that** by means of a vehicle logic unit (6) the control unit (5) monitors any contact made with the first control surface (2) of the sensor (1) and with at least one further control surface (3) that is arranged so as to be accessible to environmental influences but is impossible or difficult to be reached by the hand of the user, so that in normal operation of the closure device it is not possible for the user to make contact with this control surface, but contact can be made by environmental influences, and also **characterized in that** the vehicle is locked/unlocked when a wish to lock/unlock, as expressed by the first control surface (2) being activated by the user's hand, is recognized and authorization is determined by means of the data carrier (8), and also **characterized in that** the vehicle is not locked/unlocked if the control unit (5) detects environmentally induced activation of the sensor (1) from the fact that both control surfaces (2, 3) are contacted.

## Revendications

1. Système de fermeture pour un véhicule doté d'au moins un accès de véhicule, sachant que le système de fermeture comprend une poignée extérieure (4) dotée d'au moins un capteur capacitif (1) qui permet, à l'aide d'une unité de commande (5) et d'une unité émettrice/réceptrice (7) côté véhicule en liaison fonctionnelle avec un support de données (8) côté utilisateur, de déclencher une fonction de verrouillage/déverrouillage du véhicule au moyen d'un dispositif de verrouillage (9) lors d'une activation d'une première surface de commande (2) du capteur qui est disposée sur la poignée extérieure (4), **caractérisé en ce que** le capteur (1) présente au moins une deuxième surface de commande (3) qui est disposée de façon à être accessible aux influences de l'environnement, mais qui n'est pas ou seulement difficilement accessible pour un utilisateur, de sorte que, lors d'une manoeuvre normale du système de fermeture, une sollicitation de cette surface de commande peut être provoquée non pas par l'utilisateur, mais bien par des influences de l'environnement, sachant que la deuxième surface de commande permet de distinguer une sollicitation du capteur (1) par des influences de l'environnement, de l'activation du capteur (1) par l'utilisateur en relevant au niveau du capteur (1) des modifications de signal spécifiques de la surface de commande, attendu que l'unité de commande (5) identifie une activation du capteur (1) due à l'environnement en raison d'une sollicitation des deux surfaces de commande (2, 3).

2. Système de fermeture selon la revendication 1, **caractérisé en ce qu'**au moins un capteur (1) est conçu comme capteur d'état verrouillé séparé pour verrouiller un ou plusieurs accès du véhicule.

3. Système de fermeture selon la revendication 1 ou 2, **caractérisé en ce que** les surfaces de commande (2, 3) sont conçues comme éléments d'électrodes du capteur (1).

4. Système de fermeture selon l'une des revendications 1 à 3, **caractérisé en ce que** les surfaces de commande (2, 3) du capteur (1) sont reliées à l'unité de commande (5) par l'intermédiaire d'un système logique (6) du véhicule.

5. Système de fermeture selon l'une des revendications 1 à 4, **caractérisé en ce que** le capteur (1) est disposé sur une poignée extérieure (4) d'une porte du véhicule.

6. Système de fermeture selon l'une des revendications 1 à 5, **caractérisé en ce que** la première surface de commande (2) du capteur (1) est disposée sur un côté avant de la poignée extérieure de porte (4), et **en ce que** la deuxième surface de commande (3) est disposée en un endroit de la poignée extérieure de porte (4) auquel la main de l'utilisateur ne peut pas accéder.

7. Système de fermeture selon l'une des revendications 1 à 6, **caractérisé en ce que** le support de données (8) est conçu comme transmetteur d'identification.

8. Système de fermeture selon la revendication 7, **caractérisé en ce que** le support de données (8) conçu comme transmetteur d'identification est un transpondeur.

9. Procédé pour faire fonctionner un système de fermeture pour un véhicule, selon lequel un verrouillage/déverrouillage d'un ou plusieurs accès du véhicule est déclenché en activant une première surface de commande (2) d'un capteur capacitif (1) disposé sur une poignée extérieure, en liaison fonctionnelle avec une unité de commande (5) et une unité émettrice/réceptrice (7) côté véhicule communiquant avec un support de données (8) côté utilisateur, **caractérisé en ce que** l'unité de commande (5) surveille au moyen d'un système logique (6) du véhicule une sollicitation de la première surface de commande (2) du capteur (1) et d'au moins une autre surface de commande (3) qui est disposée de façon à être accessible aux influences de l'environnement, mais qui n'est pas ou seulement difficilement accessible pour la main d'un utilisateur, de sorte que, lors d'une manoeuvre normale du système de fermeture, une sollicitation de cette surface de commande peut être provoquée non pas par l'utilisateur, mais bien par des influences de l'environnement, et **en ce que** le véhicule est verrouillé/déverrouillé si un souhait de verrouillage/déverrouillage est identifié par une activation de la première surface de commande (2) par la main de l'utilisateur et si une autorisation est établie au du support de données (8), et **en ce que** le véhicule n'est pas verrouillé/déverrouillé si l'unité de commande (5) identifie une activation du capteur (1) due à l'environnement en raison d'une sollicitation des deux surfaces de commande (2, 3).
